# DEMANDE DE BREVET EUROPEEN

(11) **EP 2 216 075 A1**
(43) Date de publication de la demande: **11.08.2010**
(21) Numéro de dépôt: 10354008.4
(22) Date de dépôt: 03.02.2010
(51) Int. Cl.: A62B 1/14, A63B 29/02

(54) **Bloqueur sur corde à poignée de préhension intégrée**

(30) Priorité: 09.02.2009 FR 0900546
(71) Demandeur: Zedel, 38920 Crolles (FR)
(72) Inventeur: Maurice, Alain, 38660 Saint Hilaire du Touvet (FR); Petzl, Paul, 38530 Barraux (FR)
(74) Mandataire: Hecké, Gérard

(57) **Abrégé**

Bloqueur pour corde fixe comportant un flasque 11 métallique équipé d'une goulotte 14 de logement de la corde, et d'une gâchette 12 pivotante destinée à bloquer la corde contre la surface interne de la goulotte lorsque le flasque 11 est sollicité dans le sens de la descente. La surface extérieure de la goulotte 14 comporte une poignée 20 de préhension ergonomique pour la prise en main totale du bloqueur. La poignée 20 s'étend sur toute la longueur de la goulotte 14, et l'axe 16 d'articulation de la gâchette 12 est situé à un niveau intermédiaire entre les extrémités opposées de la poignée 20.

## Description

### Domaine technique de l'invention

L'invention est relative à un bloqueur pour corde fixe, comportant un flasque métallique équipé d'une goulotte de logement de la corde, d'une gâchette pivotante destinée à bloquer la corde contre la surface interne de la goulotte lorsque le flasque est sollicité dans le sens de la descente, et d'une poignée de préhension ergonomique pour la prise en main du bloqueur.

### État de la technique

Les bloqueurs de progression à poignée sont prévus pour les remontées sur corde fixe simple de 8mm à 13mm. Le corps du bloqueur est généralement en alliage d'aluminium, et la gâchette en acier chromé. Il est connu de conformer la poignée selon une anse de préhension agencée sous le bloqueur. La poignée et le corps du bloqueur sont fabriqués par découpage et pliage d'une même tôle en alliage d'aluminium. La prise en main de la poignée s'effectue à un niveau décalé par rapport à la zone de blocage de la corde dans la goulotte du bloqueur. L'encombrement de ce type de bloqueur de progression est assez important.

### Objet de l'invention

L'objet de l'invention consiste à réaliser un bloqueur sur corde fixe, ayant une prise en main optimum et confortable ainsi qu'un encombrement réduit.

Le bloqueur selon l'invention est **caractérisé en ce que** la poignée s'étend sur toute la longueur à l'extérieur de la goulotte, et que l'axe d'articulation de la gâchette est situé à un niveau intermédiaire entre les extrémités opposées de la poignée.

Le bloqueur tient facilement dans la main de l'utilisateur, avec une tenue confortable et efficace.

Selon un mode de réalisation préférentiel, la poignée comporte une butée inférieure d'appui de la main, et une protubérance supérieure servant de cale d'index.

La poignée peut être rapportée sur la goulotte par des moyens de fixation, ou faire partie intégrante du flasque métallique.

La poignée est réalisée de préférence en matière plastique moulée.

### Description sommaire des dessins

D'autres avantages et caractéristiques ressortiront plus clairement de la description qui va suivre d'un mode de réalisation de l'invention donné à titre d'exempl non limitatif et représenté aux dessins annexés, dans lesquels :
- la figure 1 est une vue en perspective éclatée du bloqueur à poignée selon l'invention ;
- les figures 2 à 4 représentent des vues en élévation du bloqueur à poignée, respectivement en position active, en position intermédiaire d'ouverture et en position inactive de la gâchette à picots;

### Description détaillée de l'invention

Sur les figures, un bloqueur 10 sur corde fixe comporte un flasque 11 fixe, et une gâchette 12 mobile équipée d'une surface à picots 13 pour bloquer la corde dans le sens de la descente.

Le flasque 11 comprend une goulotte 14 de guidage rectiligne en forme de U permettant le défilement à coulissement de la corde lors de la progression de l'utilisateur dans le sens de la remontée. A l'opposé de la goulotte 14 se trouve un étrier 15 en U semi-ouvert portant l'axe 16 transversal d'articulation de la gâchette 12 pivotante.

Un espace 17 est ménagé entre la goulotte 14 et l'étrier 15 pour la mise en place de la corde après déplacement de la gâchette 12 vers la position inactive de la figure 4.

La base du flasque 11 est dotée d'un orifice 18 circulaire pour l'accrochage d'un mousqueton. La gâchette 12 à picots 13 inclinés est du type décrit dans le document FR 2600898. Un levier de commande 19 est articulé sur la gâchette 12 pour la déplacer vers la position inactive, et la maintenir dans cette position de manière stable en l'accrochant à l'arrière de l'étrier 15.

Une poignée 20 ergonomique est rapportée sur le flasque 11 le long du côté extérieur de la goulotte 14. Elle s'étend sur toute la longueur de la goulotte 14 en étant délimitée par une butée 21 inférieure et une protubérance 22 supérieure. La butée 21 inférieure permet l'appui de la main, tandis que la protubérance 22 sert de cale d'index pour une tenue optimum du bloqueur dans la main de l'utilisateur. L'axe 16 d'articulation de la gâchette 12 est situé à un niveau intermédiaire entre les extrémités opposées de la poignée 20.

La poignée 20 est réalisée de préférence en matière plastique moulée, en étant rapportée sur la goulotte 14 par des vis 23, ou tout autre moyen de fixation. Le flasque 11 métallique est réalisé par découpage et pliage d'une tôle en alliage d'aluminium, ou en acier inoxydable.

Selon une variante de réalisation, la poignée 20 fait partie intégrante du flasque 11 suite à une opération de moulage.

## Revendications

1. Bloqueur pour corde fixe, comportant un flasque (11) métallique équipé d'une goulotte (14) de logement de la corde, d'une gâchette (12) pivotante destinée à bloquer la corde contre la surface interne de la goulotte lorsque le flasque (11) est sollicité dans le sens de la descente, et d'une poignée (20) de préhension ergonomique pour la prise en main du bloqueur,
**caractérisé en ce que** la poignée (20) s'étend sur toute la longueur à l'extérieur de la goulotte (14), et que l'axe (16) d'articulation de la gâchette (12) est situé à un niveau intermédiaire entre les extrémités opposées de la poignée (20).

2. Bloqueur selon la revendication 1, **caractérisé en ce que** la poignée (20) est pourvue d'une butée (21) inférieure d'appui de la main, et d'une protubérance (22) supérieure servant de cale d'index:

3. Bloqueur selon la revendication 1 ou 2, **caractérisé en ce que** la poignée (20) fait partie intégrante du flasque (11) métallique.

4. Bloqueur selon la revendication 1 ou 2, **caractérisé en ce que** la poignée (20) est réalisée en matière plastique moulée.

5. Bloqueur selon la revendication 4, **caractérisé en ce que** la poignée (20) est rapportée sur la goulotte (14) par des moyens de fixation (23).

6. Bloqueur selon l'une quelconque des revendications précédentes,
**caractérisé en ce que** la gâchette (12) pivotante est munie d'une surface de blocage à picots (13), et d'un levier (19) de commande pour neutraliser le bloqueur dans une position inactive lors de l'introduction de la corde.
